# EUROPÄISCHE PATENTSCHRIFT

(11) **EP 0 394 637 B1**
(45) Veröffentlichungstag und Bekanntmachung des Hinweises auf die Patenterteilung: **07.09.1994**
(21) Anmeldenummer: 90103508.9
(22) Anmeldetag: 23.02.1990
(51) Int. Cl.: B65H 23/24

(54) **Zylinder zur Führung laufender Warenbahnen**
Web guiding cylinder
Cylindre de guidage de bandes

(30) Priorität: 22.04.1989 DE 3913292
(43) Veröffentlichungstag der Anmeldung: 31.10.1990
(73) Patentinhaber: J.M. Voith GmbH, D-89522 Heidenheim (DE)
(72) Erfinder: Beisswanger, Rudolf, D-7924 Steinheim (DE); Sollinger, Hans-Peter, D-7920 Heidenheim (DE)
(74) Vertreter: Weitzel, Wolfgang, Dr.-Ing.

(56) Entgegenhaltungen:
- US-A- 3 013 487

## Beschreibung

Die Erfindung betrifft einen Zylinder entsprechend dem Oberbegriff des Patentanspruchs 1.

Es ist aus der US-A-30 91 563 bereits bekannt, bei Brustsaugwalzen, die einen mit Löchern versehenen Mantel aufweisen, um das abgepreßte Wasser in das Walzeninnere abzuleiten, einen Innenkörper vorzusehen, der exzentrisch zur Hohlwalze angeordnet ist, um durch die Erzeugung eines Unterdrucks in dem sich ergebenden Raum sichelförmigen Querschnitts ausgepreßte Wasser verstärkt abzuführen und insbesondere eine Rückbefeuchtung zu verhindern. Dabei wurde ein vollständiger Hohlzylinder verwendet.

In den Papierfabriken besteht oft das Problem, eine Warenbahn, insbesondere aus Papier oder Karton, über einen Zylinder zu führen, ohne daß die Haftung der Warenbahn auch bei sehr hohen Geschwindigkeiten von mehr als 800 m/s verlorengeht. Beim Einsaugen von Luft im Auflaufbereich der Warenbahn auf den Zylinder wird nämlich eine dicke Grenzschicht auf der Zylinderoberfläche gebildet, die ein festes Anliegen der Warenbahn an dem Zylinder unmöglich macht.

Die Aufgabe der Erfindung ist es, eine Lösung für diese Aufgabe anzugeben, welche in den Merkmalen des kennzeichnenden Teils des Patentanspruchs 1 gegeben ist.

Erfindungsgemäß hat man erkannt, daß auch ohne daß die Bohrungen des Hohlzylinders z.B. durch Wasser verschlossen sind, der Unterdruck sich nach der Außenseite des Mantels des Hohlzylinders fortpflanzt und somit die Grenzschicht zum Verschwinden bringt.

Insbesondere ist ferner erkannt worden, daß man solche Walzen zur Herstellung eines Fix-Punktes bei sehr langen Bahnzügen verwenden kann, wobei im allgemeinen ein oder zwei Hohlzylinder angetrieben sind, um auf diese Weise eine genau bestimmbare Bahngeschwindigkeit aufgrund der Drehzahl der Hohlzylinder zu erreichen.

Ferner ist erkannt worden, daß bei einer Ausbildung nach Anspruch 2 oder 3 man in günstiger Weise einen durch Schieberplatten abschottbaren Raum im Inneren des Hohlzylinders schaffen kann, der mit Druckluft oder Vakuum beaufschlagbar ist, wobei die Hydraulikleitungen für die hydraulischen Betätigungszylinder der Schieberplatten günstig anbringbar und verlegbar sind. Man kann somit einerseits die Bohrungen des Zylindermantels reinigen und andererseits beim Anlaufen der Bahn einen noch höheren Bahnzug durch Anlegen von Vakuum erreichen.

Nachfolgend wird die Erfindung anhand zweier in den Figuren dargestellter Ausführungsbeispiele erläutert.

Dabei stellt
- Fig. 1: einen prinzipmäßigen Querschnitt der erfindungsgemäßen Walze,
- Fig. 2: einen Querschnitt dazu,
- Fig. 3: einen entsprechenden Axialschnitt dazu jeweils in vergrößertem Maßstab und
- Fig. 4-7: andere Ausführungsformen der Erfindung prinzipiell im Querschnitt oder Teil-Querschnitt
dar.

Der Mantel des Hohlzylinders 2 weist im wesentlichen über seine gesamte Erstreckung Bohrungen 11 auf. Ein Innenkörper 3 weist eine Zylinderfläche 12 mit einem Sektorwinkel von etwa 120^{o} und mit einem um 5 - 30 %, vorzugsweise 10 bis 20 % kleineren Radius, als der Innenradius des Hohlzylinders 2 beträgt, auf. Die Zylinderfläche 12 wird von einem zentralen, hier als kreisrundes Hohlrohr ausgebildeten Hohlkörper 16 und daran angeschweißten Rippen 9, 9′ usw. getragen. An einer Stelle bildet ein anschraubbares Einsatzstück 14 den Zylindermantel. Es schließt einen Hohlraum ab, in welchem eine Schieberplatte 5′ angeordnet ist, die mittels Stellmotor 6 gegen den Mantel des Zylinders 2 verstellbar ist. Zu demselben Zweck dient ein weiterer Stellzylinder 6, der über Stellstange 7 einen Plattenschieber 5 verstellen kann. Dieser Schieber ist gehalten auf dem Innenkörper 3 mittels einen U-förmigen Querschnitt aufweisender Leiste 49.

Es ist eine Vielzahl von Kanälen 10 vorgesehen, die sich bis zur Mantelfläche des Hohlzylinders 2 erstrecken und sich in einem zentralen Kanal 31 fortsetzen. Aus Fig. 3 ist ersichtlich, daß an beiden Stirnseiten des Innenkörpers 3 sich Schieberplatten 8 befinden, die radial gegen die Mantelfläche mittels Stellmotorn 6 anstellbar sind. Die Hydraulikleitungen für diese Stellmotoren sind mit 41 bis 44 bezeichnet. Die Kammer 31 setzt sich in radialen Kanälen 32 und 33 fort, die in an dem zentralen Hohlkörper 15 angeschweißten Wellenstümpfen 15 vorgesehen sind. Im Bereich der Austrittsöffnungen dieser Kanäle befinden sich Anschlußbüchsen 25 und 27, die einen Innenraum 26 und einen Anschluß 28 bzw. 29 für Druckluft oder Vakuum aufweisen. Die Innenräume 26 sind über Ringdichtungen gegenüber dem Wellenstumpf abgedichtet. Die Schieber 8 sind jeweils in Schwalbenschwanzführungen 48 geführt.

Der Hohlzylinder 2 ist stirnseitig jeweils durch kreisrunde Tragflansche 21 in einem Lagerkörper 23 in einem Kugellager 22 getragen. Die Wellenstümpfe 31 sind im Lagerkörper 36 und Kugellager 35 gelagert. Man kann somit den Innenkörper 3 etwas verschwenken, um seine Lage dem Umschlingungsbereich der Warenbahn anzupassen. Die Hohlwalze ist über einen Zahnkranz 24, der an dem Tragflansch 21 befestigt ist, antreibbar.

Gemäß Fig. 4 weist der Innenkörper 3′ vor dem Umschlingungsbereich durch die Warenbahn einen Kanal 17 auf, der über Bohrungen 18, die sich zu der von der Mantelfläche des Hohlzylinders 2 abgewandten Seite des Innenkörpers 3 erstrecken und dort offen sind. Dadurch kann die mitgeschleppte Luft zumindest zu einem Teil schon hier abgeleitet werden. Diese Maßnahme kann also auch in Verbindung mit der Ausbildungsform nach Fig. 1 bis 3 angewendet werden. Man braucht dazu nur noch weitere, den Rippen 9, 9′ entsprechende Rippen an dem Hohlkörper 16 anzuschweißen und diese im Bereich der Hohlwalze 2 durch eine Wand in der Nähe des Mantels der Hohlwalze 2, wie in Fig. 4 dargestellt, abzuschließen. Die Bohrungen 18 müßten dann in der Nähe des zentralen Hohlkörpers 16 angebracht werden.

Im Falle von der Ausführungsform nach Fig. 5 sind die Schieberplatten 5 und 5˝ an den die teilzylindrische Umfangsfläche des Innenkörpers 3˝ seitlich begrenzenden Endflächen angeordnet. Ein Kanal 10′, der sich in einem Kanal 31′ fortsetzt, ist für die Zuführung von Vakuum oder Preßluft vorgesehen. Es wird also hier in Umfangsrichtung der gesamte sichelförmige Raum 14′ durch die verstellbaren Schieberplatten im Bedarfsfall abgedichtet. Doch ist hier die Abdichtung gemäß Figur 2 und 3 auch an den Stirnseiten des sichelförmigen Raumes nicht gut möglich. Hier müßte man vorsehen, daß die Stirnseiten des Innenkörpers 3˝ z.B. dem Tragflansch 21 nach Fig. 3 sehr eng benachbart sind, so daß sich hier eine Drosselwirkung ergibt, die den Druckaufbau bzw. Druckverminderung im sichelförmigen Raum 14′ durch Anschließen an eine Druck- bzw. Unterdruckquelle ermöglicht. Man könnte auch an eine Schleifdichtung aus einem weichen, relativ leicht verschleißenden Werkstoff denken, der einen sehr geringen Spalt ermöglicht. Auch eine dauernde Abdichtung durch eine Schleifdichtung mit Gummilippen kommt in Betracht.

In Fig. 6 sind zwei mit exzentrischen Zylinder-Teilflächen 12′ und 12˝ versehene Innenkörperteile 51 und 52 eines Innenkörpers 3‴ dargestellt. Hierdurch wird Unterdruck in günstiger Weise über einen sehr großen Umschlingungswinkel der Hohlwalze 2 erreicht. Zwischen den Innenkörperteilen befindet sich ein Zwischenraum 55, der sich in Nebenkanäle 57 und 58 fortsetzt, die der Ableitung der Luft vom ersten sichelförmigen Raum 53 dienen. Sowohl der erste sichelförmige Raum 53 als auch der zweite (54) können einen Umfangsbereich von etwa einem Drittel des Gesamtumfangs der Hohlwalze 2 überdecken, so daß der Umschlingungswinkel für die Bahn in günstiger Weise mindestens 120^{o} betragen kann, in welchem Bereich eine besonders gute Haftung der Bahn vorliegt.

In Fig. 7 ist dargestellt, daß man die Hohlwalze 2 auch einen vollständigen Zylinder als Innenkörper zuordnen kann.

Die mit als Zylinderfläche bezeichnete Fläche 12 oder 12′, welche also in den Figuren 1 bis 6 nur eine Teilzylinderfläche ist, kann natürlich auch eine Fläche nach einer Spirale sein. Der Innenkörper kann natürlich auch ein polygonaler Körper sein, um in dem Umschlingungsbereich durch die Bahn die Spiral- oder Zylinderfläche anzunähern. In jedem Fall kommt es darauf an, einen sichelförmigen oder halbsichelförmigen Raum zwischen dem Innenkörper und der Hohlwalze 2 zu schaffen.

Eine Anwendung der erfindungsgemäßen Hohlwalze kommt auch in Frage für Tragwalzen in Rollenschneidmaschinen und auch bei Tambouren. Für die Anwendung bei einem Fix-Punkt in einer Bahnführung sei verwiesen auf die parallele deutsche Anmeldung P 38 41 016.

## Patentansprüche

1. Zylinder zur Führung laufender Bahnen aus Papier oder Karton, insbesondere für Streicheinrichtungen oder Rollenschneidmaschinen, wobei der Zylinder als Hohlzylinder (2) ausgebildet ist, in seinem Inneren einen Innenkörper (3) aufweist, der mit einer äußeren Spiral- oder Zylinderfläche (12, 12') oder einer solchen im wesentlichen entsprechenden Fläche versehen ist, die zwecks Bildung eines im Querschnitt nach Art einer Sichel zunehmenden Zwischenraums exzentrisch zur Mantelfläche des Hohlzylinders (2) angeordnet ist und einen 5 bis 30 %, vorzugsweise 10 bis 20 % kleineren Radius als der Innenradius des Hohlzylinders (2) beträgt, aufweist, und der Mantel des Hohlzylinders (2) mit Löchern (11) zumindest im Bereich der axialen Länge des Innenkörpers (3) durchweg versehen ist, dadurch gekennzeichnet, daß die exzentrische Zylinderfläche (12) nur einem dem Umschlingungsbereich des Zylinders (2) durch die Warenbahn entsprechenden Sektor zugeordnet ist, und daß zumindest ein Teil des zwischen der Zylinderfläche (12) des Innenkörpers (3) und dem Zylinder (2) gebildeten sichelförmigen Raumes (13) durch Schieberplatten (5, 5', 8) für sich abgeschottet ist, wobei in diesem Bereich die Zylinderfläche (12) des Innenkörpers (3) die Öffnungen (11) des Hohlzylinders (2) durch Kanäle (31, 31', 10, 10') mit einer Druckluft- bzw. einer Vakuumquelle verbindbar sind.

2. Zylinder nach Ansprüch 1 , dadurch gekennzeichnet, daß vor dem Umschlingungsbereich des Zylinders (2) durch die Warenbahn (vor dem Unterdruckbereich) der Innenkörper (3) einen parallel zur Zylinderachse sich erstreckenden Kanal (17) aufweist, der zum Mantel des Hohlzylinders (2) hin offen ist und der an seiner gegenüberliegenden Seite an Kanäle (18) angeschlossen ist, die längs der Achse des Hohlzylinders (2) verteilt sind und sich bis zur gegenüberliegenden Seite des Innenkörpers (3) erstrecken und dort offen sind.

3. Zylinder nach Ansprüch 1 oder 2, dadurch gekennzeichnet, daß der Innenkörper (3) um eine Schwenkachse gelagert ist, die gleich der Achse des Hohlzylinders ist.

4. Zylinder nach einem der Ansprüche 1 bis 3, dadurch gekennzeichnet, daß der Umfang der Zylinderfläche (12) des Innenkörpers (3) höchstens ein Drittel des Umfanges des Hohlzylinders (2) beträgt.

5. Zylinder nach Anspruch 4, dadurch gekennzeichnet, daß der Innenkörper (3) einen zentralen Hohlkörper (16) aufweist, mit dem Tragrippen (9, 9') verbunden sind, an welchem die Zylinderfläche (12) angeschraubt oder angeschweißt ist, wobei sich im wesentlichen der zentrale Hohlkörper (16) zu beiden Seiten in Wellenstümpfen (15) fortsetzt.

6. Zylinder nach einem der Ansprüche 1 bis 5, dadurch gekennzeichnet, daß zwei aufeinanderfolgende Zylinderflächen (12, 12') vorgesehen sind, die einen kleineren Radius als der Innenradius der Hohlwalze (2) beträgt, aufweisen und exzentrisch zur Hohlwalze angeordnet sind, wobei zwei sichelförmige Räume (53, 54) zwischen den Zylinderflächen und der Hohlwalze gebildet sind, die sich in derselben Umfangsrichtung stetig erweitern und zwischen denen ein Ableitkanal (55) vorgesehen ist.

## Claims

1. A cylinder for guiding moving webs of paper or cardboard particularly for coating means or reel cutting machines, the cylinder being constructed as a hollow cylinder (2) having inside it an inner body (3) provided with an outer spiral or cylindrical surface (12, 12') or a surface substantially corresponding thereto and which is disposed eccentrically in relation to the outer surface of the hollow cylinder (2) for the purpose of forming an intermediate space which in cross-section increases in sickle-shaped fashion having a 5 to 30% and preferably 10 to 20% smaller radius than the internal radius of the hollow cylinder (2), the shell of the hollow cylinder (2) being provided with holes (11) at least in the region of the axial length of the internal body (3), characterised in that the eccentric cylindrical surface (12) is only associated with a sector corresponding to the part of the cylinder (2) around which the web of material is looped and in that at least one part of the sickle-shaped space (13) formed between the cylindrical surface (12) of the internal body (3) and the cylinder (2) is sub-divided by sliding panels (5, 5', 8) whereby in this area of the cylindrical surface (12) of the inner body (3) the apertures (11) in the hollow cylinder (2) can be connected by passages (31, 31', 10, 10') to a source of vacuum or compressed air.

2. A cylinder according to claim 1, characterised in that preceding the portion of the cylinder (2) around which the web of goods is looped (preceding the negative pressure area) the internal body (3) has extending parallel with the axis of the cylinder a passage (17) which is open towards the outer casing or shell of the hollow cylinder (2) while on its opposite side it is connected to passages (18) which are distributed along the axis of the hollow cylinder (2) and extend as far as the opposite side of the internal body (3) where they are open.

3. A cylinder according to claim 1 or 2, characterised in that the internal body (3) is mounted about a pivot axis which is the same as the axis of the hollow cylinder.

4. A cylinder according to one of claims 1 to 3, characterised in that the periphery of the cylindrical surface (12) of the internal body (3) amounts to not more than one-third of the periphery of the hollow cylinder (2).

5. A cylinder according to claim 4, characterised in that the internal body (3) has a central hollow body (16) to which supporting ribs (9, 9') are connected, on which the cylindrical surface (12) is screwed or welded, the central hollow body (16) continuing substantially on both sides into shaft ends (15).

6. A cylinder according to one of claims 1 to 5, characterised in that two successive cylindrical surfaces (12, 12') are provided which have a smaller radius than the internal radius of the hollow cylinder (2) and are disposed eccentrically of the hollow cylinder, two sickle-shaped spaces (53, 54) being formed between the cylindrical surfaces and the hollow cylinder and widen out steadily in the same peripheral direction and between which there is a draw-off passage (55).

## Revendications

1. Cylindre de guidage de bandes en mouvement de papier ou de carton, notamment pour les dispositifs d'enduction ou les machines de coupe à cylindres, le cylindre est réalisé sous forme de cylindre creux (2) qui présente à l'intérieur un corps interne (3) muni d'une surface externe en spirale ou cylindrique (12, 12') ou d'une surface correspondante, essentiellement disposée de façon excentrée par rapport à la surface d'enveloppe du cylindre creux (2) pour former un espace intermédiaire se développant en section selon un croissant, et qui a un rayon de 5 à 30 %, de préférence 10 à 20 % plus petit que le rayon intérieur du cylindre creux (2), et l'enveloppe du cylindre creux (2) est munie de trous (11) traversant au moins dans le domaine de la longueur axiale du corps interne (3), caractérisé en ce que la surface cylindrique excentrée (12) est associée seulement à un secteur correspondant au domaine de contact du cylindre (2) par la bande de matière, et qu'au moins une partie de l'espace (13) en forme de croissant formée entre la surface cylindrique (12) du corps interne (3) et le cylindre (2) est cloisonnée par des coulisseaux plans (5, 5', 8), dans ce domaine la surface cylindrique (12) du corps interne (3) les orifices (11) du cylindre creux (2) sont reliables par des canaux (31, 31', 10, 10') à une source d'air comprimé ou une source de vide.

2. Cylindre selon la revendication 1, caractérisé en ce qu'en avant du domaine de contact du cylindre (2) avec la bande de matière, (en avant du domaine en dépression) du corps interne (3) se trouve un canal (17) s'étendant parallèlement à l'axe du cylindre qui est ouvert vers l'enveloppe du cylindre creux (2) et qui est branché du côté opposé à des canaux (18) qui se répartissent le long de l'axe du cylindre creux (2) et qui s'étendent jusqu'au côté opposé du corps interne (3) et y sont ouverts.

3. Cylindre selon la revendication 1 ou 2, caractérisé en ce que le corps interne (3) est logé autour d'un axe de pivotement que est également l'axe du cylindre creux.

4. Cylindre selon l'une des revendications 1 à 3, caractérisé en ce que la périphérie de la surface cylindrique (12) du corps interne (3) représente au plus un tiers de la périphérie du cylindre creux (2).

5. Cylindre selon la revendication 4, caractérisé en ce que le corps interne (3) présente un corps creux (16), auquel sont fixées des entretoises porteuses (9, 9') sur lesquelles la surface cylindrique (12) est vissée ou soudée le corps creux (16) central se prolongeant essentiellement des deux côtés dans des bouts d'arbre (15).

6. Cylindre selon l'une des revendications 1 à 5, caractérisé en ce qu 'on prévoit deux surfaces cylindriques successives (12, 12') qui présentent un rayon plus petit que le rayon intérieur du cylindre creux (1) et qui sont disposées de façon excentrée par rapport au cylindre creux, deux espaces en forme de croissant (53, 54) sont formés entre les surfaces cylindriques et le cylindre creux, qui s'élargissent toujours dans le même sens périphérique et entre lesquels on prévoit un canal de dérivation (55).
